# EUROPÄISCHE PATENTSCHRIFT

(11) **EP 1 620 615 B1**
(45) Veröffentlichungstag und Bekanntmachung des Hinweises auf die Patenterteilung: **18.10.2006**
(21) Anmeldenummer: 04730465.4
(22) Anmeldetag: 30.04.2004
(51) Int. Cl.: E05B 17/00

(54) **KRAFTFAHRZEUGTÜRVERSCHLUSS**
MOTOR VEHICLE DOOR LOCK
FERMETURE DE PORTE DE VEHICULE

(30) Priorität: 08.05.2003 DE 10320443
(43) Veröffentlichungstag der Anmeldung: 01.02.2006
(73) Patentinhaber: Kiekert Aktiengesellschaft, 42579 Heiligenhaus (DE)
(72) Erfinder: GRAUTE, Ludger, 45130 Essen (DE); INAN, Ömer, 45147 Essen (DE)
(86) Internationale Anmeldenummer: PCT/DE2004/000914
(87) Internationale Veröffentlichungsnummer: WO 2004/101929

(56) Entgegenhaltungen:
- EP-A- 0 628 682
- DE-A- 2 320 351
- DE-A- 10 216 313
- US-A- 4 756 564
- US-A- 4 783 103

## Beschreibung

Die Erfindung betrifft einen Kraftfahrzeugtürverschluss, mit zumindest einem Gesperre mit im Wesentlichen einer Drehfalle mit einer Hauptrast und gegebenenfalls Vorrast für eine einfallende Sperrklinke, und mit einem Einlaufmaul sowie einem mit der Drehfalle zusammenwirkenden Schließbolzen. - Im Bezugsystem des Kraftfahrzeugtürverschlusses fährt der Schließbolzen in das Einlaufmaul ein. Grundsätzlich befindet sich der Schließbolzen an der Fahrzeugkarosserie wohingegen der Kraftfahrzeugtürverschluss demgegenüber mit seinem Einlaufmaul bewegt wird.

Bei derartigen Kraftfahrzeugtürverschlüssen (siehe z.B. DE-A-2 320 351) ist man stets um eine Geräuschdämmung bemüht, wenn einerseits der Schließbolzen in das Einlaufmaul einfährt und von der Drehfalle in ihrer Hauptraststellung festgehalten wird, während andererseits dafür Sorge getragen werden muss, dass die mit der Drehfalle zusammenwirkende Sperrklinke den Hauptrastbereich nicht verlässt, wenn die Drehfalle im Zuge ihrer Schließbewegung einen Überhub durchführt. Ein solcher Überhub ist wegen der zwischen Drehfalle und Sperrklinke für die Schließ- und Öffnungsbewegungen erforderlichen Toleranzen notwendig.

Der Erfindung liegt das technische Problem zugrunde, einen Kraftfahrzeugtürverschluss der eingangs beschriebenen Ausführungsform zu schaffen, der sich durch Geräuschdämmung und Funktionssicherheit im Zusammenwirken von Drehfalle, Sperrklinke und Schließbolzen auszeichnet.

Zur Lösung dieses technischen Problems lehrt die Erfindung einen Kraftfahrzeugtürverschluss, mit zumindest einem Gesperre mit im Wesentlichen einer Drehfalle mit einer Hauptrast und gegebenenfalls Vorrast für eine einfallende Sperrklinke und mit einem in ein Einlaufmaul einfahrenden und mit der Drehfalle zusammenwirkenden Schließbolzen, wobei zumindest die Drehfalle eine Ummantelung aus Dämpfungswerkstoff aufweist und die Ummantelung eine der Hauptrast im Uhrzeigersinn nachgeordnete Puffertasche besitzt, die bis in den Bereich der Hauptrast unter Bildung eines Überhubanschlages für die Sperrklinke herumgezogen ist.

Diese Maßnahmen der Erfindung haben zunächst einmal zur Folge, dass der beim Schließen einer zugehörigen Kraftfahrzeugtür im Bezugsystem des Kraftfahrzeugtürverschlusses in das Einlaufmaul einfahrende Schließbolzen beim Umgreifen von der Drehfalle durch die in die Ummantelung der Drehfalle integrierte Puffertasche gepuffert wird. Auf diese Weise sorgen nicht nur die aus Dämpfungswerkstoff bestehende Ummantelung sondern insbesondere auch die Puffertasche für einen geräuschreduzierenden Schließvorgang und auch eine erhebliche Geräuschminderung bei geschlossener Kraftfahrzeugtür. Darüber hinaus ist sichergestellt, dass die Funktionssicherheit des erfindungsgemäßen Kraftfahrzeugtürverschlusses auch dann gewährleistet ist, wenn die Drehfalle im Zuge des Schließvorganges einen Überhub durchführt, weil der Überhubanschlag für die Sperrklinke dafür sorgt, dass die Sperrklinke im Hauptrastbereich der Drehfalle verbleibt.

Die Drehfalle führt einen beschränkten Überhub, begrenzt durch einen Anschlag z. B. im Schlosskasten bzw. Schlossgehäuse, durch, nämlich bis ihr Überhubanschlag auf die Sperrklinke trifft. Durch das Zusammenwirken des Überhubanschlages auf der Drehfalle mit der Sperrklinke kann die Sperrklinke den Hauptrastbereich nicht verlassen und liegt nach Abschluss des Schließvorganges einwandfrei gegen die Hauptrast der federbeaufschlagten Drehfalle an.

Auch bei Überhub der Drehfalle wird eine Geräuschdämmung zwischen der Drehfalle und der Sperrklinke erreicht, weil der Überhubanschlag der Sperrklinke auf der Drehfalle von der bis in diesen Bereich herumgezogenen Puffertasche gebildet wird, die also ein elastisches Abfangen nicht nur des Schließbolzens sondern auch der Sperrklinke bei Überhub im Wege einer Überhubkompensation gewährleistet.

Weitere erfindungswesentliche Merkmale sind im Folgenden aufgeführt. So kann auch die Sperrklinke zumindest teilweise von einem Dämpfungswerkstoff ummantelt sein, um die Geräuschdämmung weiter zu fördern. Bei diesem Dämpfungswerkstoff kann es sich um einen thermoplastischen Kunststoff wie beispielsweise Polyurethan handeln. Ferner kann die Ummantelung der Drehfalle eine Puffertasche auch zwischen der Hauptrast und der Vorrast aufweisen, um eine weitere Geräuschdämmung zu erreichen, wenn die Sperrklinke aus der Vorrast in die Hauptrast überführt wird. Endlich besteht bei dem erfindungsgemäßen Kraftfahrzeugtürverschluss die Möglichkeit, das Übersetzungsverhältnis von Drehfalle/Sperrklinke zu reduzieren auf beispielsweise 2:1. Dadurch lässt sich einerseits eine kompaktere Bauweise erreichen, werden andererseits die kinematischen Verhältnisse optimiert.

Im Folgenden wird die Erfindung anhand einer lediglich ein Ausführungsbeispiel darstellenden Zeichnung näher erläutert. Es zeigen:
- **Fig. 1**: einen erfindungsgemäßen Kraftfahrzeugtürverschluss mit Schlosskasten, Drehfalle, Sperrklinke und angedeutetem Schließbolzen in Draufsicht,
- **Fig. 2**: einen vergrößerten Ausschnitt aus dem Gegenstand nach Fig. 1, wobei die Sperrklinke gegen den Überhubanschlag an der Drehfalle anliegt und
- **Fig. 3**: den Gegenstand nach Fig. 2, wobei sich die Sperrklinke in Hauptraststellung befindet.

In den Figuren ist ein Kraftfahrzeugtürverschluss dargestellt, mit zumindest einem Gesperre mit im Wesentlichen einer Drehfalle 1 mit einer Hauptrast 2 und Vorrast 3 für eine einfallende Sperrklinke 4 und mit einem in ein Einlaufmaul 5 einfahrenden und mit der Drehfalle 1 zusammenwirkenden Schließbolzen 6, der lediglich angedeutet ist. Sobald die Sperrklinke 4 ausgehoben wird, dreht sich die federbeaufschlagte Drehfalle 1 im Uhrzeigersinn und folglich in Offenstellung. Gleichzeitig wird dann der Schließbolzen 6 freigegeben, so dass eine zugehörige und nicht dargestellte Kraftfahrzeugtür geöffnet werden kann. Das Ausheben der Sperrklinke 4 kann rein mechanisch über ein nicht dargestelltes Hebelwerk oder auch motorisch, insbesondere elektromotorisch erfolgen. Im Zuge eines Schließvorganges dreht sich die Drehfalle 1 entgegen Uhrzeigersinn entsprechend der Pfeilrichtung in Fig. 1 und kann dabei einen Überhub ausführen. Jedoch muss dafür Sorge getragen werden, dass die zugeordnete Sperrklinke 4 den Hauptrastbereich nicht verlässt und schließlich in die Hauptrast 2 einwandfrei einfällt.

Die Drehfalle 1 weist eine Ummantelung 7 aus Dämpfungswerkstoff auf. Diese Ummantelung 7 besitzt eine der Hauptrast 2 im Uhrzeigersinn nachgeordnete Puffertasche 8, die bis in den Bereich der Hauptrast 2 unter Bildung eines Überhubanschlages 9 für die Sperrklinke 4 herumgezogen ist. Im Zuge der Schließbewegung und eines Überhubes schlägt also die Drehfalle 1 mit dem Überhubanschlag 9 gegen die Sperrklinke 4 an. Dadurch ist sichergestellt, dass die Sperrklinke 4 den Hauptrastbereich nicht verlässt und schließlich einwandfrei in die Hauptrast 2 einfällt, zumal die Drehfalle 1 im Uhrzeigersinn federbeaufschlagt ist. - Auch die Sperrklinke 4 kann zumindest teilweise von einem Dämpfungswerkstoff 10 ummantelt sein. Es besteht aber auch die Möglichkeit, dass die Sperrklinke 4 eine Oberflächenbeschichtung mit Gleitlack oder einem Korrosionsschutz aufweist. Im Falle einer Teilummantelung kann diese Oberflächenbeschichtung dann auf die nicht ummantelten Bereiche beschränkt werden.

Der Dämpfungswerkstoff 10 ist ein thermoplastischer Kunststoff, z. B. Polyurethan. Die Ummantelung 7 der Drehfalle 1 kann im Übrigen auch eine Puffertasche 11 zwischen Hauptrast 2 und Vorrast 3 für die Sperrklinke 4 aufweisen. Diese Puffertasche 11 ist im Wesentlichen geradlinig ausgeführt, während die Puffertasche 8 unter Bildung des Überhubanschlages 9 eine Abbiegung in Richtung auf die Hauptrast 2 aufweist. Beide Puffertaschen 8, 11 sind als schlitzförmige Taschen ausgebildet.

Das Übersetzungsverhältnis Drehfalle 1/Sperrklinke 4 ist auf 2:1 reduziert. - Schließlich erkennt man in der Fig. 1 einen Anschlag 12 im Schlosskasten bzw. Schlossgehäuse, welcher für die eingangs bereits beschriebene Beschränkung des Überhubs der Drehfalle 1 sorgt. Im vergrößerten Ausschnitt nach Fig. 1 ist dann noch eine Variante angedeutet, nach welcher die Puffertasche 8 mit Verstärkungsrippen 13 ausgerüstet sein mag, um einwandfrei und dauerhaft als Überhubanschlag 9 fungieren zu können.

## Patentansprüche

1. Kraftfahrzeugtürverschluss, mit zumindest einem Gesperre (1, 4) mit im Wesentlichen einer Drehfalle (1) mit einer Hauptrast (2) und gegebenenfalls Vorrast (3) für eine einfallende Sperrklinke (4), und mit einem Einlaufmaul (5) sowie einem mit der Drehfalle (1) zusammenwirkenden Schließbolzen (6), wobei zumindest die Drehfalle (1) eine Ummantelung (7) aus Dämpfungswerkstoff aufweist und die Ummantelung (7) eine der Hauptrast (2) im Uhrzeigersinn nachgeordnete Puffertasche (8) besitzt, die bis in den Bereich der Hauptrast (2) unter Bildung eines Überhubanschlages (9) für ein Zusammenwirken mit der Sperrklinke (4) herumgezogen ist.

2. Kraftfahrzeugtürverschluss nach Anspruch 1, **dadurch gekennzeichnet, dass** die Sperrklinke (4) zumindest teilweise von einem Dämpfungswerkstoff (10) ummantelt ist.

3. Kraftfahrzeugtürverschluss nach Anspruch 1, **dadurch gekennzeichnet, dass** die Sperrklinke (4) eine Oberflächenbeschichtung mit einem Gleitlack und/oder Korrosionsschutz aufweist.

4. Kraftfahrzeugtürverschluss nach einem der Ansprüche 1 bis 3, **dadurch gekennzeichnet, dass** der Dämpfungswerkstoff (10) ein Kunststoff, z. B. Polyurethan ist.

5. Kraftfahrzeugtürverschluss nach einem der Ansprüche 1 bis 4, **dadurch gekennzeichnet, dass** die Ummantelung (7) der Drehfalle (1) eine Puffertasche (11) zwischen Hauptrast (2) und Vorrast (3) aufweist.

6. Kraftfahrzeugtürverschluss nach einem der Ansprüche 1 bis 5, **dadurch gekennzeichnet, dass** das Übersetzungsverhältnis Drehfalle (1)/Sperrklinke (4) reduziert ist, z. B. auf 2:1.

## Claims

1. Vehicle door latch with at least one locking mechanism (1, 4), comprising mainly a catch (1) with a primary position (2) and, where applicable, a first position (3) for an engaging pawl (4)and an inlet opening (5) as well as a catch bolt (6) cooperating with the catch (1) and in which at least the catch (1) contains a casing (7) made of soundproofing material and the casing (7) contains a buffer pocket (8) situated behind the primary position (2) in clockwise direction, said buffer pocket being stretched around up to the area of the primary position (2), forming an overtravel stop (9) for cooperation with the pawl 4.

2. Vehicle door latch according to claim 1, **characterized in that** the pawl (4) is at least partially encased by soundproofing material (10).

3. Vehicle door latch according to claim 1, **characterized in that**, the pawl (4) contains a surface coating of anti-seizing varnish or anticorrosion agent.

4. Vehicle door latch according to one of the claims 1 to 3, **characterized in that** the soundproofing material (10) is a plastic, such as polyurethane.

5. Vehicle door latch according to one of the claims 1 to 4, **characterized in that** the casing (7) of the catch (1) contains a buffer pocket (11) between primary position (2) and first position (3) .

6. Vehicle door latch according to one of the claims 1 to 5, **characterized in that** the transmission ratio of catch (1)/pawl (4) is reduced, i.e. to 2:1.

## Revendications

1. Fermeture de portière de véhicule à moteur avec au moins un dispositif de blocage (1, 4) avec essentiellement un pêne (1) avec un deuxième cran (2) et le cas échéant un premier cran (3) pour un cliquet de blocage (4) s'enclenchant, et avec un avaloir (5) ainsi qu'un boulon de fermeture (6) coopérant avec le pêne (1), le pêne (1), au moins, présentant une gaine (7) en matériau amortissant et la gaine (7) possédant une poche tampon (8) placée en aval par rapport au deuxième cran (2) dans le sens des aiguilles d'une montre étirée jusque dans la zone du deuxième cran (2) en formant une butée de dépassement de course (9) pour une coopération avec le cliquet de blocage (4).

2. Fermeture de portière de véhicule à moteur selon la revendication 1 **caractérisée en ce que** le cliquet de blocage (4) est entouré d'une gaine en un matériau amortissant (10) au moins partiellement.

3. Fermeture de portière de véhicule à moteur selon la revendication 1 **caractérisée en ce que** le cliquet de blocage (4) présente un revêtement de surface avec une laque de glissement et/ou une protection anti-corrosive.

4. Fermeture de portière de véhicule à moteur selon l'une des revendications 1 à 3 **caractérisée en ce que** le matériau amortissant (10) est une matière plastique, p.ex. du polyuréthane.

5. Fermeture de portière de véhicule à moteur selon l'une des revendications 1 à 4 **caractérisée en ce que** la gaine (7) du pêne (1) présente une poche tampon (11) entre le deuxième cran (2) et le premier cran (3).

6. Fermeture de portière de véhicule à moteur selon l'une des revendications 1 à 5 **caractérisée en ce que** le rapport de transmission pêne (1)/cliquet de blocage (4) est réduit, p.ex. à 2:1.
